# EUROPÄISCHE PATENTSCHRIFT

(11) **EP 1 429 898 B1**
(45) Veröffentlichungstag und Bekanntmachung des Hinweises auf die Patenterteilung: **04.05.2005**
(21) Anmeldenummer: 02800001.6
(22) Anmeldetag: 31.07.2002
(51) Int. Cl.: B26D 7/30

(54) **AUFSCHNEIDEVORRICHTUNG**
CUTTING DEVICE
DISPOSITIF DE COUPE

(30) Priorität: 27.09.2001 DE 10147617
(43) Veröffentlichungstag der Anmeldung: 23.06.2004
(73) Patentinhaber: Weber Maschinenbau GmbH & Co. KG, 35236 Breidenbach (DE)
(72) Erfinder: WEBER, Günther, 17094 Zachow (DE)
(74) Vertreter: Manitz, Finsterwald & Partner GbR
(86) Internationale Anmeldenummer: PCT/EP2002/008558
(87) Internationale Veröffentlichungsnummer: WO 2003/028964

(56) Entgegenhaltungen:
- EP-A- 0 508 853
- EP-A- 0 521 725
- EP-A- 0 648 044
- EP-A- 1 035 059
- WO-A-99/14589
- DE-A- 3 105 462
- DE-A- 3 710 847
- DE-A- 3 714 199
- DE-C- 19 847 832
- US-A- 3 574 553
- US-A- 3 659 307
- US-A- 5 068 770
- US-A- 5 129 298
- US-A- 5 720 650
- PATENT ABSTRACTS OF JAPAN vol. 010, no. 237 (P-487), 15. August 1986 (1986-08-15) & JP 61 069019 A (KATSUYUKI TOTSU), 9. April 1986 (1986-04-09)

## Beschreibung

Die Erfindung betrifft eine Vorrichtung zum Aufschneiden von Lebensmittelprodukten insbesondere mit ungleichmäßiger Innenstruktur, wie beispielsweise Wurst oder Schinken, mit der die Produkte in Scheiben geschnitten und insbesondere geschindelte Portionen oder Stapelportionen gebildet und aus einem Aufschneidebereich abtransportiert werden und die eine Schneidkante, an der die Produkte geschnitten werden, eine insbesondere von einem Endlosband gebildete Einrichtung für den Abtransport der Produktscheiben und wenigstens eine Beleuchtungseinrichtung zum Ausleuchten des Aufschneidebereiches aufweist.

Derartige Aufschneidevorrichtungen sind grundsätzlich bekannt, z.B. aus der US 5 129 298 A, oder aus der DE 199 06 021 A1. Dabei dient die Ausleuchtung des Aufschneidebereiches der Ermittlung von Informationen über die Kontur und über die Struktur des Produktes bzw. der Produktscheiben, um die Weiterverarbeitung von Produktscheiben von jeweils ähnlicher Qualität, beispielsweise mit gleichem Fettanteil und/oder mit gleichem Gewicht, sicherzustellen. Typischerweise erfolgt die Ausleuchtung des Aufschneidebereiches bei bekannten Aufschneidevorrichtungen durch oberhalb der Schneidkante und/oder oberhalb der Einrichtung für den Abtransport der Produktscheiben gelegene Beleuchtungseinrichtungen.

Der Erfindung liegt die Aufgabe zugrunde, eine Vorrichtung der eingangs genannten Art zu schaffen, die einen möglichst einfachen Aufbau aufweist und bei der die Qualität der Ausleuchtung dauerhaft gewährleistet ist.

Zur Lösung der Aufgabe ist eine Vorrichtung mit den Merkmalen des Anspruchs 1 vorgesehen.

Bei der erfindungsgemäßen Vorrichtung handelt es sich um eine Vorrichtung der eingangs genannten Art, die dahingehend weiterentwickelt wurde, daß die Beleuchtungseinrichtung im vor dem Aufschneidebereich gelegenen Halbraum unterhalb der Schneidkante derart angeordnet ist, daß die Ausleuchtung durch einen Spalt zwischen der Schneidkante und der Abtransporteinrichtung hindurch erfolgt, und daß zur Reinigung der Beleuchtungseinrichtung und/oder des Spaltes eine Reinigungseinrichtung vorgesehen ist.

Die Positionierung der Beleuchtungseinrichtung unterhalb der Schneidkante kann sich beispielsweise dann als vorteilhaft erweisen, wenn eine Ausleuchtung des Aufschneidebereiches aus dem vor dem Aufschneidebereich gelegenen Halbraum von oberhalb der Schneidkante unerwünscht oder schwierig zu realisieren ist oder wenn zusätzlich zu anderen, insbesondere oberhalb der Schneidkante positionierten Beleuchtungseinrichtungen eine Beleuchtungseinrichtung benötigt wird, die den Aufschneidebereich aus einer anderen Richtung und insbesondere unter einem anderen Winkel ausleuchtet.

Erfindungsgemäß erfolgt die Ausleuchtung durch einen Spalt zwischen der Schneidkante und der Abtransporteinrichtung hindurch. In diesem Spalt können sich während des Aufschneidens anfallende Teile des Produktes, wie z.B. Wurst- oder Schinkenkrümel oder auch ganze Produktscheiben, festsetzen und die Ausbreitung der zum Ausleuchten verwendeten Strahlung durch den Spalt hindurch behindern. Auch durch das Aufschneiden des Produktes freigesetztes Fett kann sich an der Schneidkante anlegen und sich derart anhäufen, daß der Spalt nach und nach zuwächst, wobei die Strahlung immer stärker an einer Ausbreitung durch den Spalt hindurch gehindert wird.

Darüber hinaus kann das Fett durch den Spalt hindurch auf die Beleuchtungseinrichtung tropfen, oder die Produktteile können durch den Spalt hindurch fallen und auf der Beleuchtungseinrichtung zu liegen kommen. In beiden Fällen wird die Beleuchtungseinrichtung zumindest partiell abgedeckt und eine Ausbreitung der zum Ausleuchten des Aufschneidebereichs benötigten Strahlung durch den Spalt hindurch behindert.

Um einer derartigen Verschmutzung der Beleuchtungseinrichtung und/oder des Spaltes entgegenzuwirken, ist erfindungsgemäß eine Reinigungseinrichtung zur Reinigung der Beleuchtungseinrichtung und/oder des Spaltes vorgesehen. Durch die erfindungsgemäße Reinigungseinrichtung kann der Lichtweg der zum Ausleuchten des Aufschneidebereiches verwendeten Strahlung freigehalten werden und eine Ausleuchtung des Aufschneidebereiches von gleichbleibender Qualität, z.B. mit gleichbleibender Intensität, sichergestellt werden. Auf diese Weise läßt sich ein zuverlässiges Aufschneiden von Lebensmittelprodukten dauerhaft gewährleisten.

Vorteilhafte Ausführungsformen der Erfindung sind den Unteransprüchen, der Beschreibung und der Zeichnung zu entnehmen.

So kann die Beleuchtungseinrichtung nach einer ersten vorteilhaften Ausführungsform der Erfindung länglich ausgebildet sein und parallel zur Schneidkante verlaufen. Dadurch läßt sich eine homogene Ausleuchtung über die gesamte Aufschneidebreite erzielen.

Vorteilhafterweise ist zwischen zumindest einer Strahlungsquelle der Beleuchtungseinrichtung und der Schneidkante eine bewegbare Schutzabdeckung angeordnet, die zumindest bereichsweise für die zur Ausleuchtung verwendete Strahlung durchlässig ist. Die Schutzabdeckung verhindert, daß z. B. durch den Spalt herabtropfendes Fett oder herabfallende Produktteile auf der Strahlungsquelle zu liegen kommen. Da die Schutzabdeckung bewegbar ist, lassen sich durch die Schutzabdeckung abgefangene Verschmutzungen aus dem Ausbreitungsweg der zum Ausleuchten des Aufschneidebereiches verwendeten Strahlung entfernen. Da die Schutzabdeckung selbst strahlungsdurchlässig ist, kann auf diese Weise eine ungestörte Ausbreitung der Strahlung sichergestellt werden.

In einer besonders bevorzugten Weiterbildung der Erfindung weist die Schutzabdeckung einen die Strahlungsquelle umgebenden und insbesondere röhrenförmigen Schutzmantel auf, der um die Strahlungsquelle herum drehbar gelagert ist. Der Schutzmantel kann sich beispielsweise kontinuierlich um eine länglich ausgebildete Strahlungsquelle herum drehen. Dabei können auf der Schutzabdeckung zu liegen gekommene Produktteile oder durch den Spalt herabgetropftes Fett durch die Drehung des Schutzmantels entfernt werden, indem sie von dem Schutzmantel abfallen oder bei besonders schneller Rotation des Schutzmantels von diesem weggeschleudert beziehungsweise durch Abstreifer oder andere Reinigungsorgane beseitigt werden.

In einer alternativen Ausführung ist die Schutzabdeckung durch ein relativ zur Strahlungsquelle bewegbares Schutzband gebildet.

Bevorzugt ist das Schutzband ein umlaufendes Endlosband oder durch Abwickeln von einer ersten Rolle und Aufwickeln auf eine zweite Rolle bewegbar.

In einer weiteren vorteilhaften Ausführungsform der Erfindung weist die Reinigungseinrichtung wenigstens ein Reinigungsorgan zur mechanischen und/oder zur kontaktlosen Reinigung der Beleuchtungseinrichtung, insbesondere der Schutzabdeckung, und/oder des Spaltes auf. Aufgrund des erfindungsgemäßen Reinigungsorgans erfolgt die Reinigung der Beleuchtungseinrichtung nicht allein aufgrund eines Selbstreinigungseffektes durch beispielsweise eine schnelle Rotation eines die Strahlungsquelle umgebenden Schutzmantels, sondern die Beleuchtungseinrichtung wird aktiv durch das Reinigungsorgan gereinigt. Darüber hinaus kann erfindungsgemäß auch ein Reinigungsorgan für die Reinigung des Spaltes vorgesehen sein, so daß auch der Spalt von Verschmutzungen freigehalten werden kann und somit eine ungestörte Ausbreitung der zum Ausleuchten des Aufschneidebereiches verwendeten Strahlung von der Strahlungsquelle bis zum Aufschneidebereich sichergestellt ist.

Bei einer bevorzugten baulichen Ausführung sind zumindest Bereiche der Schutzabdeckung durch den Wirkungsbereich wenigstens eines insbesondere relativ zur Strahlungsquelle stationären Reinigungsorgans hindurch bewegbar. Eine stationäre Anordnung des Reinigungsorgans erlaubt eine besonders einfache apparative Anordnung der Reinigungseinrichtung. Lediglich die Schutzabdeckung muß bewegbar ausgeführt sein. Indem die Schutzabdeckung erfindungsgemäß durch den Wirkungsbereich des Reinigungsorgans hindurch bewegt wird, läßt sich insbesondere bei einem um die Strahlungsquelle herum drehbar gelagerten Schutzmantel oder einem endlos umlaufenden Schutzband eine kontinuierliche Reinigung der Schutzabdeckung erreichen.

Vorteilhafterweise weist die Reinigungseinrichtung zumindest ein Ausstoßorgan für ein Reinigungsfluid, insbesondere für Druckluft oder zumindest einen Flüssigkeitsdruckstrahl, auf. Die Reinigung mittels eines Reinigungsfluids sei im Rahmen dieser Erfindung als kontaktlose Reinigung verstanden. Sie eignet sich besonders gut zur Reinigung des Spaltes, da auf diese Weise zur Entfernung von Verschmutzungen aus dem Spalt keine mechanischen Hilfsmittel in den Spalt eingebracht werden müssen, die ihrerseits bei einer insbesondere kontinuierlichen Reinigung des Spaltes eine Ausbreitung der Strahlung durch den Spalt hindurch behindern würden.

In einer besonders vorteilhaften baulichen Ausführung der Erfindung ist für eine direkte mechanische Reinigung ein in ununterbrochenem Kontakt mit der Beleuchtungseinrichtung, insbesondere mit einer bewegbaren Schutzabdeckung, stehendes Reinigungsorgan, insbesondere in Form einer Bürste, eines Wischers, Abstreifers oder Schabers, vorgesehen. Durch ein derartiges Reinigungsorgan ist eine wirksame Entfernung von Verschmutzungen von der Schutzabdeckung auf besonders einfache

Weise realisierbar. So kann beispielsweise eine Wischlippe dauerhaft mit einem um die Strahlungsquelle herum drehbar gelagerten Schutzmantel in Kontakt stehen, so daß durch eine Rotation des Schutzmantels eine einfache Reinigung des Schutzmantels und somit eine ungehinderte Ausbreitung der Strahlung gewährleistet ist.

In einer weiteren Variante der Erfindung ist die Reinigungseinrichtung in insbesondere regelmäßigen oder bedarfsorientierten zeitlichen Abständen für jeweils eine vorbestimmte Zeitdauer aktivierbar. Dies kann zu einer Schonung der Reinigungsorgane und insbesondere zu einer Einsparung des Reinigungsfluid beitragen und somit die Betriebs- und Wartungskosten der Reinigungseinrichtung reduzieren. Die Reinigungseinrichtung kann z. B. während der Produktwechsel oder bei Leerschnitten aktiviert werden. Auch ein gepulster Betrieb der Reinigungseinrichtung ist erfindungsgemäß möglich.

Nach einer bevorzugten Ausbildung der Erfindung umfaßt die Reinigungseinrichtung einen Sensor zur Erfassung von Verunreinigung der Beleuchtungseinrichtung und/oder des Spaltes, der zur Aktivierung eines Reinigungsorgans bei Überschreiten eines vorgegebenen Verunreinigungsgrades ausgebildet ist. Aufgrund dieser Ausbildung kann die Reinigung der Beleuchtungseinrichtung und/oder des Spaltes gezielt bei Bedarf durchgeführt werden. So kann beispielsweise eine Reinigung des Spaltes mit Hilfe eines Wasserdruckstrahls und eine Drehung des Schutzmantels um z.B. 90° oder 180° erst dann erfolgen, wenn die Intensität der zum Ausleuchten des Aufschneidebereichs verwendeten Strahlung im Aufschneidebereich unter einen vorbestimmten Intensitätswert abgefallen ist, d.h. eine Störung der Ausbreitung der Strahlung festgestellt wird.

Nachfolgend wird die vorliegende Erfindung rein beispielhaft anhand einer vorteilhaften Ausführungform unter Bezugnahme auf die beigefügte Zeichnung beschrieben. Die einzige Figur zeigt eine schematische Darstellung einer erfindungsgemäßen Aufschneidevorrichtung.

Die in Fig.1 gezeigte erfindungsgemäße Vorrichtung zum Aufschneiden eines Lebensmittelproduktes 10, wie beispielsweise Wurst, Schinken oder Käse, weist eine Produktzufuhreinrichtung 12 mit einer Produktauflagefläche 14 auf, die zu einem Aufschneidebereich 16 hin geöffnet ist. Das aufzuschneidende Produkt 10 ist in der Zufuhreinrichtung 12 auf der Auflagefläche 14 gelagert und kann mit Hilfe einer am hinteren Produktende angreifenden Vorschubeinrichtung (nicht gezeigt) dem Aufschneidebereich 16 zugeführt werden. Im Aufschneidebereich 16 werden mit Hilfe eines Schneidmessers 18, beispielsweise eines rotierenden Sichelmessers, in schneller Folge Produktscheiben 20 von dem Produkt 10 abgetrennt. Dazu ist im Aufschneidebereich 16 an der Auflagefläche 14 eine Schneidkante 22 ausgebildet.

Die abgetrennten Produktscheiben 20 werden einzeln oder portionsweise mittels eines Endlosbandes 24 aus dem Aufschneidebereich 16 abtransportiert. Zwischen der Abtransporteinrichtung 24 und der Schneidkante 22 ist ein Spalt 26 vorhanden, der eine Breite im Bereich von einigen Millimetern bis einigen Zentimetern aufweisen kann.

Im vor dem Aufschneidebereich 16 gelegenen Halbraum sind oberhalb der Schneidkante 22 eine Strahlungsquelle 28 und eine Erfassungseinrichtung 30, z. B. eine Videokamera, angeordnet. Die Erfassungseinrichtung 30 dient der Erfassung der Schnittfläche 32 des Produktes 10, um die Kontur und/oder die Zusammensetzung der einzelnen Produktscheiben 20 zu ermitteln. Dabei kann der Aufschneidebereich 16 durch die Strahlungsquelle 28 beispielsweise mit einer solchen Strahlung ausgeleuchtet werden, welche die Fettbestandteile des Produktes 10 hervorhebt. Die ermittelten Kontur- und Strukturinformationen können dann beispielsweise verwendet werden, um das Gewicht der abgetrennten Produktscheiben 20 durch Ansteuerung entsprechender Stellglieder (nicht gezeigt) innerhalb vorgegebener Grenzen konstant zu halten.

Zusätzlich zur Strahlungsquelle 28 ist im vor dem Aufschneidebereich gelegenen Halbraum unterhalb der Schneidkante 22 eine Beleuchtungseinrichtung 34 vorgesehen. Diese Beleuchtungseinrichtung 34 kann alternativ die einzige Einrichtung zur Ausleuchtung des Aufschneidebereiches 16 sein.

Die Ausleuchtung mittels der Beleuchtungseinrichtung 34 erfolgt durch den Spalt 26 zwischen der Schneidkante 22 und der Abtransporteinrichtung 24 hindurch. Die Beleuchtungseinrichtung 34 ist länglich ausgebildet, verläuft parallel zur Schneidkante 22 und weist eine Strahlungsquelle 36 auf, die nur ein Leuchtelement, z.B. eine Leuchtstoffröhre, oder mehrere Leuchtelemente umfassen kann, beispielsweise mehrere Leuchtdioden (LED), die ggf. Strahlung 38 mit verschiedenen Wellenlängen aussenden können.

Die Strahlung 38 der Strahlungsquelle 36 breitet sich durch den Spalt 26 hindurch aus und leuchtet den Aufschneidebereich 16 aus. Dabei wird die Intensität der Strahlung 38 im Aufschneidebereich 16 durch einen Sensor 39 detektiert, der beispielsweise in die Erfassungseinrichtung 30 integriert sein kann. Fällt die Intensität der Strahlung 38 im Aufschneidebereich 16 unter einen vorbestimmten Intensitätsschwellwert ab, so kann dies ein Hinweis darauf sein, daß die Ausbreitung der Strahlung 38 durch eine Verschmutzung 40 des Spaltes 26 oder der Beleuchtungseinrichtung 34 behindert ist.

Derartige Verschmutzungen 40 können zum einen durch Bruchstücke des Produktes oder durch ganze Produktscheiben, beispielsweise Wurststückchen oder ganze Wurstscheiben, gebildet sein, die während des Aufschneidevorgangs anfallen, in den Spalt 26 hineinfallen und in diesem steckenbleiben oder durch den Spalt 26 hindurchfallen und auf der Beleuchtungseinrichtung 34 zu liegen kommen. Zum anderen können die Verschmutzungen 40 auch durch Fett gebildet sein, welches während des Aufschneidevorgangs freigesetzt wird und sich an der Schneidkante 22 ansammelt. Dabei kann sich einerseits an der Schneidkante 22 derart viel Fett festsetzen, daß der Spalt 26 zuwächst. Andererseits kann das Fett von dem Schneidmesser 18, der Schneidkante 22 und/oder der Schnittfläche 32 durch den Spalt 26 hindurch auf die Beleuchtungseinrichtung 34 tropfen und auf dieser eine Fettschicht bilden, welche die Ausbreitung der Strahlung 38 behindert.

Um eine ungestörte Ausleuchtung des Aufschneidebereiches 16 zu gewährleisten, ist erfindungsgemäß eine Reinigungseinrichtung zur Reinigung der Beleuchtungseinrichtung 34 und/ oder des Spaltes 26 vorgesehen. Dazu weist die Beleuchtungseinrichtung 34 einen röhrenförmig ausgebildeten Schutzmantel 42 auf, der die Strahlungsquelle 36 umgibt und um diese herum drehbar gelagert ist. Der Schutzmantel 42 ist für die zur Ausleuchtung verwendet Strahlung 38 durchlässig.

Mit Hilfe eines durch eine Steuerung 44 gesteuerten Antriebes 46 läßt sich der Schutzmantel 42 in Drehrichtung A um die Strahlungsquelle 36 herum drehen. Dabei ist der Schutzmantel 42 so weit und insbesondere um 360° drehbar, daß auf ihm zu liegen gekommene Verschmutzungen 40, wie z.B. Wurststückchen, schwerkraftbedingt von ihm abfallen. Möglich ist aber auch eine derart hohe Rotationsgeschwindigkeit, daß auch anhaltende Verschmutzungen 40 von der Oberfläche des Schutzmantels 42 weggeschleudert werden.

Der Schutzmantel 42 ist kontinuierlich oder zeitweise drehbar, d.h. er kann beispielsweise in vorbestimmten Zeitabständen jeweils um vorgegebene Drehwinkel gedreht werden. Es kann aber auch eine bedarfsorientierte Drehung des Schutzmantels 42 vorgesehen sein, bei der eine Rotation des Schutzmantels 42 um einen vorbestimmten Winkel immer dann erfolgt, wenn durch den zu diesem Zweck mit der Steuerung 44 verbundenen Sensor 39 ein Intensitätsabfall der Strahlung 38 im Aufschneidebereich 16 detektiert wird.

Die Reinigungseinrichtung weist in dem dargestellten Ausführungsbeispiel außerdem ein Reinigungsorgan zur mechanischen Reinigung des Schutzmantels 42 auf. In diesem Beispiel ist eine Wischlippe 48 gezeigt, die mit dem Schutzmantel 42 in Berührung steht. Dreht sich der Schutzmantel 42 an der Wischlippe 48 vorbei, so werden Verschmutzungen 40 durch die Wischlippe 48 von der Oberfläche des Schutzmantels 42 abgewischt.

Eine mechanische Reinigung des Schutzmantels 42 läßt sich anstelle einer Wischlippe 48 auch durch eine Bürste, einen Wischer, Abstreifer oder Schaber erreichen. In gleicher Weise ist auch eine "kontaktlose" Reinigung einsetzbar, bei der die Oberfläche des Schutzmantels 42 beispielsweise mit Hilfe eines Druckluftstrahls oder eines Wasserdruckstrahls gereinigt wird.

Eine derartige kontaktlose Reinigung eignet sich besonders gut zur Reinigung des Spaltes 26. In dem Beispiel weist die Reinigungseinrichtung zusätzlich eine Düse 50 auf, die einen auf den Spalt 26 gerichteten Druckluftstrahl 52 erzeugt. Durch den Druckluftstrahl 52 lassen sich Verschmutzungen 40 aus dem Spalt 26 entfernen, d.h. der Spalt 26 läßt sich durch den Druckluftstrahl 52 freiblasen.

Zur Steuerung des Ausstoßorgans 50 bzw. des Druckluftstrahls 52 ist das Ausstoßorgan 50 mit der Steuerung 44 verbunden. Zur Reinigung des Spaltes 26 kann ein kontinuierlicher Druckluftstrahl 52 verwendet werden. Ein gutes Reinigungsergebnis ist aber auch durch einen gepulsten Druckluftstrahl 52 erreichbar, was darüber hinaus zu einer Einsparung von Druckluft führt. Analog zur Reinigung der Beleuchtungseinrichtung 34 ist auch eine bedarfsorientierte Reinigung des Spaltes 26 möglich, bei der das Ausstoßorgan 50 erst dann durch die Steuerung 44 aktiviert wird, wenn durch den mit der Steuerung 44 verbundenen Sensor 39 eine Verringerung der Ausleuchteintensität im Aufschneidebereich 16 detektiert wird.

Anstelle eines Druckluftstrahls 52 kann auch ein Druckstrahl eines anderen Reinigungsfluids, wie z.B. ein Wasserdruckstrahl, verwendet werden, um den Spalt 26 zu reinigen.

Grundsätzlich ist auch eine Reinigungseinrichtung mit einem einzigen Reinigungsorgan realisierbar, das sowohl zur Reinigung der Beleuchtungseinrichtung 34 als auch zur Reinigung des Spaltes 26 dient. Dabei handelt es sich z. B. um ein Ausstoßorgan für ein Reinigungsfluid, welches derart schwenkbar gelagert ist, daß es einen Druckluft- oder Flüssigkeitsdruckstrahl abwechselnd und/oder bedarfsorientiert auf den Spalt 26 und die Beleuchtungseinrichtung 34 richten kann.

Durch die erfindungsgemäße Reinigung der Beleuchtungseinrichtung 34 und/oder des Spaltes 26 wird eine ungestörte Ausbreitung der Strahlung 38 von der Strahlungsquelle 36 durch den Spalt 26 hindurch in den Aufschneidebereich 16 gewährleistet.

### Bezugszeichenliste

- 10: Produkt
- 12: Zufuhreinrichtung
- 14: Auflagefläche
- 16: Aufschneidebereich
- 18: Schneidmesser
- 20: Produktscheibe
- 22: Schneidkante
- 24: Abtransporteinrichtung
- 26: Spalt
- 28: Strahlungsquelle
- 30: Erfassungseinrichtung
- 32: Schnittfläche
- 34: Beleuchtungseinrichtung
- 36: Strahlungsquelle
- 38: Strahlung
- 39: Sensor
- 40: Verschmutzung
- 42: Schutzmantel
- 44: Steuerung
- 46: Antrieb
- 48: Wischlippe
- 50: Ausstoßorgan
- 52: Druckluftstrahl
- A: Drehrichtung

## Patentansprüche

1. Vorrichtung zum Aufschneiden von Lebensmittelprodukten (10) insbesondere mit ungleichmäßiger Innenstruktur, wie beispielsweise Wurst oder Schinken, mit der die Produkte in Scheiben (20) geschnitten und insbesondere geschindelte Portionen oder Stapelportionen gebildet und aus einem Aufschneidebereich (16) abtransportiert werden, mit
einer Schneidkante (22), an der die Produkte (10) geschnitten werden,
einer insbesondere von einem Endlosband gebildeten Einrichtung (24) für den Abtransport der Produktscheiben (20), und
wenigstens einer Beleuchtungseinrichtung (34) zum Ausleuchten des Aufschneidebereiches (16),
**dadurch gekennzeichnet,**
**daß** die Beleuchtungseinrichtung (34) im vor dem Aufschneidebereich (16) gelegenen Halbraum unterhalb der Schneidkante (22) derart angeordnet ist, daß die Ausleuchtung durch einen Spalt (26) zwischen der Schneidkante (22) und der Abtransporteinrichtung (24) hindurch erfolgt, und
**daß** zur Reinigung der Beleuchtungseinrichtung (34) und/oder des Spaltes (26) eine Reinigungseinrichtung (42, 44, 46, 48, 50, 52) vorgesehen ist.

2. Vorrichtung nach Anspruch 1,
**dadurch gekennzeichnet,**
**daß** die Beleuchtungseinrichtung (34) länglich ausgebildet ist und parallel zur Schneidkante (22) verläuft.

3. Vorrichtung nach Anspruch 1 oder 2,
**dadurch gekennzeichnet,**
**daß** zwischen zumindest einer Strahlungsquelle (36) der Beleuchtungseinrichtung (34) und der Schneidkante (22) eine bewegbare Schutzabdeckung (42) angeordnet ist, die zumindest bereichsweise für die zur Ausleuchtung verwendete Strahlung (38) durchlässig ist.

4. Vorrichtung nach Anspruch 3,
**dadurch gekennzeichnet,**
**daß** die Strahlungsquelle (36) zumindest teilweise von der Schutzabdeckung (42) umgeben ist.

5. Vorrichtung nach Anspruch 3 oder 4,
**dadurch gekennzeichnet,**
**daß** die Schutzabdeckung einen die Strahlungsquelle (36) umgebenden und insbesondere röhrenförmigen Schutzmantel (42) aufweist, der um die Strahlungsquelle (36) herum drehbar gelagert ist.

6. Vorrichtung nach Anspruch 3 oder 4,
**dadurch gekennzeichnet,**
**daß** die Schutzabdeckung durch ein relativ zur Strahlungsquelle (36) bewegbares Schutzband gebildet ist.

7. Vorrichtung nach Anspruch 6,
**dadurch gekennzeichnet,**
**daß** das Schutzband ein umlaufendes Endlosband ist oder durch Abwickeln von einer ersten Rolle und Aufwickeln auf eine zweite Rolle bewegbar ist.

8. Vorrichtung nach einem der vorherigen Ansprüche,
**dadurch gekennzeichnet,**
**daß** die Reinigungseinrichtung wenigstens ein Reinigungsorgan (48, 50) zur mechanischen und/oder zur kontaktlosen Reinigung der Beleuchtungseinrichtung (34), insbesondere der Schutzabdeckung (42), und/oder des Spaltes (26) aufweist.

9. Vorrichtung nach einem der Ansprüche 3 bis 8,
**dadurch gekennzeichnet,**
**daß** zumindest Bereiche der Schutzabdeckung (42) durch den Wirkungsbereich wenigstens eines insbesondere relativ zur Strahlungsquelle (36) stationären Reinigungsorgans (48) hindurch bewegbar sind.

10. Vorrichtung nach einem der vorherigen Ansprüche,
**dadurch gekennzeichnet,**
**daß** die Reinigungseinrichtung zumindest ein Ausstoßorgan (50) für ein Reinigungsfluid, insbesondere für Druckluft (52) oder zumindest einen Flüssigkeitsdruckstrahl, aufweist.

11. Vorrichtung nach einem der vorherigen Ansprüche,
**dadurch gekennzeichnet,**
**daß** für eine direkte mechanische Reinigung ein in ununterbrochenem Kontakt mit der Beleuchtungseinrichtung (34), insbesondere mit einer bewegbaren Schutzabdeckung (42), stehendes Reinigungsorgan (48), insbesondere in Form einer Bürste, eines Wischers, Abstreifers oder Schabers, vorgesehen ist.

12. Vorrichtung nach einem der vorherigen Ansprüche,
**dadurch gekennzeichnet,**
**daß** die Reinigungseinrichtung in insbesondere regelmäßigen oder bedarfsorientierten zeitlichen Abständen für jeweils eine vorbestimmte Zeitdauer aktivierbar ist.

13. Vorrichtung nach einem der vorherigen Ansprüche,
**dadurch gekennzeichnet,**
**daß** die Reinigungseinrichtung einen Sensor (39) zur Erfassung von Verunreinigungen der Beleuchtungseinrichtung (34) und/oder des Spaltes (26) umfaßt, der zur Aktivierung eines Reinigungsorgans (48, 50) bei Überschreiten eines vorgegebenen Verunreinigungsgrades ausgebildet ist.

## Claims

1. An apparatus for the slicing of food products (10), in particular with an irregular internal structure such as sausage or ham, with which the products are cut into slices (20) and portions, in particular overlapping portions or stacked portions, are formed and are transported away from a slicing region (16), comprising
a cutting edge (22) at which the products (10) are cut;
a device (24), in particular formed by an endless belt, for the transporting away of the product slices (20); and
at least one lighting device (34) for the illumination of the slicing region (16),
**characterized**
**in that** the lighting device (34) is arranged in the half-space disposed in front of the slicing region (16) beneath the cutting edge (22) such that the illumination takes place through a gap (26) between the cutting edge (22) and the device for transporting away (24); and
**in that** a cleaning device (42, 44, 46, 48, 50, 52) is provided for the cleaning of the lighting device (34) and/or of the gap (26).

2. An apparatus in accordance with claim 1, **characterized in that** the lighting device (34) is elongate and extends parallel to the cutting edge (22).

3. An apparatus in accordance with claim 1 or claim 2, **characterized in that** a movable protective cover (42) is arranged between at least one radiation source (36) of the lighting device (34) and the cutting edge (22) and is transmissible at least regionally for the radiation (38) used for the illumination.

4. An apparatus in accordance with claim 3, **characterized in that** the radiation source (36) is at least partly surrounded by the protective cover (42).

5. An apparatus in accordance with claim 3 or claim 4, **characterized in that** the protective cover has a protective jacket (42) which is in particular of tube shape, surrounds the radiation source (36) and is rotatably supported about the radiation source (36).

6. An apparatus in accordance with claim 3 or claim 4, **characterized in that** the protective cover is formed by a protective belt movable relative to the radiation source (36).

7. An apparatus in accordance with claim 6, **characterized in that** the protective belt is a rotating endless belt or is movable by being wound off a first roll and being wound onto a second roll.

8. An apparatus in accordance with any one of the preceding claims, **characterized in that** the cleaning device has at least one cleaning member (48, 50) for the mechanical and/or for the contact free cleaning of the lighting device (34), in particular of the protective cover (42), and/or of the gap (26).

9. An apparatus in accordance with one of claims 3 to 8, **characterized in that** at least regions of the protective cover (42) are movable through the active region of at least one cleaning member (48) which is in particular stationary relative to the radiation source (36).

10. An apparatus in accordance with any one of the preceding claims, **characterized in that** the cleaning device has at least one ejection member (50) for a cleaning fluid, in particular for compressed air (52) or for at least one liquid pressure jet.

11. An apparatus in accordance with any one of the preceding claims, **characterized in that** a cleaning member (48), in particular in the form of a brush, a wiper, a scraper or a stripper, in uninterrupted contact with the lighting device (34), in particular in uninterrupted contact with a movable protective cover (42), is provided for a direct mechanical cleaning.

12. An apparatus in accordance with any one of the preceding claims, **characterized in that** the cleaning device can be activated for a respective pre-determined time period in particular at regular time intervals or at requirement oriented time intervals.

13. An apparatus in accordance with any one of the preceding claims, **characterized in that** the cleaning device includes a sensor (39) for the detection of contamination of the lighting device (34) and/or of the gap (26) which is made for the activation of a cleaning member (48, 50) when a pre-determined degree of contamination has been exceeded.

## Revendications

1. Dispositif destiné à la découpe de produits alimentaires (10) ayant notamment une structure interne irrégulière, tels que par exemple du saucisson ou du jambon, avec lequel les produits sont découpés en tranches (20), et notamment en portions superposées ou empilées, et évacués d'une zone de découpe (16), comportant
une arête tranchante (22) au niveau de laquelle les produits (10) sont découpés,
un dispositif (24), constitué notamment d'une bande sans fin, pour l'évacuation des tranches de produit (20), et
au moins un dispositif d'éclairage (34) pour l'éclairage de la zone de découpe (16),
**caractérisé**
**en ce que** le dispositif d'éclairage (34) est disposé sous l'arête tranchante (22) dans le demi-espace situé en amont de la zone de découpe (16), de telle sorte que l'éclairage soit assuré à travers une fente (26) entre l'arête tranchante (22) et le dispositif d'évacuation (24), et
**en ce qu'**un dispositif de nettoyage (42, 44, 46, 48, 50, 52) est prévu pour le nettoyage du dispositif d'éclairage (34) et/ou de la fente (26).

2. Dispositif selon la revendication 1,
**caractérisé en ce que**
le dispositif d'éclairage (34) est agencé de façon oblongue, et s'étend parallèlement à l'arête tranchante (22).

3. Dispositif selon la revendication 1 ou 2,
**caractérisé en ce que**
un recouvrement de protection (42) mobile est disposé entre au moins une source de rayonnement (36) du dispositif d'éclairage (34) et l'arête tranchante (22), recouvrement qui est perméable, au moins par zones, au rayonnement (38) utilisé pour l'éclairage.

4. Dispositif selon la revendication 3,
**caractérisé en ce que**
la source de rayonnement (36) est entourée, au moins partiellement, par le recouvrement de protection (42).

5. Dispositif selon la revendication 3 ou 4,
**caractérisé en ce que**
le recouvrement de protection comporte une enveloppe de protection (42), notamment de forme tubulaire, entourant la source de rayonnement (36), qui est montée en rotation autour de la source de rayonnement (36).

6. Dispositif selon la revendication 3 ou 4,
**caractérisé en ce que**
le recouvrement de protection est constitué d'une bande de protection pouvant être déplacée par rapport à la source de rayonnement (36).

7. Dispositif selon la revendication 6,
**caractérisé en ce que**,
la bande de protection est une bande tournante sans fin, ou peut être déplacée par le déroulement à partir d'un premier rouleau et l'enroulement sur un deuxième rouleau.

8. Dispositif selon l'une des revendications précédentes,
**caractérisé en ce que**
le dispositif de nettoyage comporte au moins un organe de nettoyage (48, 50) pour le nettoyage mécanique et/ou sans contact du dispositif d'éclairage (34), notamment du recouvrement de protection (42), et/ou de la fente (26).

9. Dispositif selon l'une des revendications 3 à 8,
**caractérisé en ce que**,
au moins des zones du recouvrement de protection (42) peuvent être déplacées à travers la zone d'action d'au moins un organe de nettoyage (48), qui est notamment stationnaire par rapport à la source de rayonnement (36).

10. Dispositif selon l'une des revendications précédentes,
**caractérisé en ce que**
le dispositif de nettoyage comporte au moins un organe d'éjection (50) pour un fluide de nettoyage, notamment pour de l'air comprimé (52) ou au moins un jet de liquide sous pression.

11. Dispositif selon l'une des revendications précédentes,
**caractérisé en ce que**
un organe de nettoyage (48) est prévu pour un nettoyage mécanique direct, notamment sous la forme d'une brosse, d'un essuyeur, d'un racloir ou d'un grattoir, qui est en contact ininterrompu avec le dispositif d'éclairage (34), notamment avec un recouvrement de protection (42) mobile.

12. Dispositif selon l'une des revendications précédentes,
**caractérisé en ce que**
le dispositif de nettoyage peut être activé pendant une durée de temps prédéterminée, notamment à intervalles de temps réguliers ou orientés en fonction des besoins.

13. Dispositif selon l'une des revendications précédentes,
**caractérisé en ce que**,
le dispositif de nettoyage comporte un détecteur (39) pour la détection de salissures du dispositif d'éclairage (34) et/ou de la fente (26), détecteur qui est agencé pour l'activation d'un organe de nettoyage (48, 50) lors du dépassement d'un degré de salissure prédéterminé.
